# EUROPÄISCHE PATENTSCHRIFT

(11) **EP 0 399 388 B1**
(45) Veröffentlichungstag und Bekanntmachung des Hinweises auf die Patenterteilung: **01.06.1994**
(21) Anmeldenummer: 90109410.2
(22) Anmeldetag: 18.05.1990
(51) Int. Cl.: A47B 21/00, A47B 17/00

(54) **Kabelkanal für einen Schreibtisch oder dergleichen**
Cable duct for a writing-desk or the like
Goulotte à câbles pour un bureau ou similaire

(30) Priorität: 23.05.1989 DE 8906372 U
(43) Veröffentlichungstag der Anmeldung: 28.11.1990
(73) Patentinhaber: DYES GMBH BÜROMÖBELWERK, D-31848 Bad Münder (DE)
(72) Erfinder: Uredat, Claus, D-4592 Lindern (DE); Ritter, Wolfgang, D-7000 Stuttgart 1 (DE)
(74) Vertreter: Raible, Hans, Dipl.-Ing.

(56) Entgegenhaltungen:
- DE-A- 2 646 841
- DE-A- 2 716 941
- DE-U- 7 513 456
- DE-U- 8 815 817

## Beschreibung

Die Erfindung betrifft einen Kabelkanal für einen Schreibtisch oder dergleichen.

Aus der US-A-4 094 561 kennt man einen Kabelkanal für einen Schreibtisch oder dergleichen, mit einer verschließbaren länglichen Öffnung zum Einlegen oder Entnehmen von Kabeln, wobei gegen den Rand der länglichen Öffnung anliegend ein Verschlußteil vorgesehen ist. Dieses Verschlußteil ist mit seinem einen Ende an einer äußeren Lippe des Kabelkanals durch Kleben oder Wärmeschweißen befestigt. Es überdeckt die längliche Öffnung des Kabelkanals und besteht aus einem flexiblen Kunststoff, insbesondere Vinyl, und es ist beim Einlegen eines Kabels elastisch nachgebend auslenkbar. Dieser bekannte Kabelkanal wird horizontal an einer Tischplatte angeschraubt, und das flexible Verschlußteil liegt im montierten Zustand auf der Oberseite der Tischplatte auf. Eine solche Konstruktion ist deshalb dort weniger geeignet, wo es um die vertikale Führung von Kabeln in einem Kabelkanal geht.

Ein anderer verschließbarer Kabelkanal ist bekannt aus dem DE-U-7 513 456. Dieser bekannte Kabelkanal hat eine längliche Öffnung, und zu ihrem Verschluß dient ein Deckel, der in diese Öffnung eingeclipst werden kann. Jedesmal, wenn ein Kabel eingelegt oder herausgenommen werden soll, muß man diesen Deckel auf seiner gesamten Länge aus der länglichen Öffnung herausnehmen und anschließend wieder einsetzen, was arbeitsaufwendig ist.

Die Aufgabe der Erfindung wird darin gesehen, einen neuen Kabelkanal bereitzustellen.

Nach der Erfindung wird dies erreicht durch einen Kabelkanal für einen Schreibtisch oder dergleichen, mit einer verschließbaren länglichen Öffnung zum Einlegen oder Entnehmen von Kabeln, mit einem Verschlußteil für diese Öffnung, welches durch ein Verbindungsteil aus einem im wesentlichen starren Kunststoff, insbesondere einem harten PVC, im Inneren des Kabelkanals abgestützt ist, und welches gegen die Ränder der länglichen Öffnung anliegende Abschnitte aus einem flexiblen Kunststoff, insbesondere aus einem weichen PVC, aufweist, die beim Einlegen eines Kabels elastisch nachgebend auslenkbar sind. Vorteilhaft ist hierbei, daß das Verbindungsteil aus dem im wesentlichen starren Kunststoff eine starre Trennwand im Kabelkanal bilden kann, die diesen in einen Abschnitt für Starkstromleitungen und einen Abschnitt für Schwachstromleitungen unterteilen kann.

Eine außerordentlich günstige Lösung erhält man gemäß der Erfindung dadurch, daß das Verschlußteil und das Verbindungsteil aus einem elastischen bzw. aus einem starren Kunststoff koextrudiert sind, insbesondere aus einem weichen und einem harten PVC. Man erhält so ein einstückiges Teil, dessen verschiedene Abschnitte optimal an ihre jeweilige Funktion angepaßt sind.

Weitere Einzelheiten und vorteilhafte Weiterbildungen der Erfindung ergeben sich aus dem im folgenden beschriebenen und in der Zeichnung dargestellten, in keiner Weise als Einschränkung der Erfindung zu verstehenden Ausführungsbeispiel, sowie aus den weiteren Unteransprüchen. Es zeigt:
- Fig. 1: eine Seitenansicht eines an einem Tischbein angebrachten Kabelkanals nach der Erfindung,
- Fig. 2: einen Schnitt durch den Kabelkanal, gesehen längs der Linie II-II der Fig. 1,
- Fig. 3: eine Einzelheit der Fig. 2,
- Fig. 4: eine raumbildliche Darstellung eines Tischs und der an ihm vorgesehenen oberen Halterung für den Kabelkanal,
- Fig. 5: eine Draufsicht von oben auf die in Fig. 4 dargestellte Halterung, und
- Fig. 6: eine Seitenansicht der Halterung, gesehen längs des Pfeiles VI der Fig. 5.

Fig. 1 zeigt eine Teilansicht eines Tischs 10 samt Tischbein 11, an welch letzterem ein Kabelkanal 12 angeordnet ist. Der Tisch 10 hat wie üblich eine Tischplatte 13, die hier beispielsweise auf einem Stahlrahmen 14 angeordnet ist, an dem auch die Tischbeine 11 befestigt sind.

Direkt unterhalb des Rahmens 14 ist auf dem Tischbein 11 eine Halterung 16 drehbar angeordnet und nach unten durch einen Stützring 17 abgestützt, der auf dem Tischbein 11 befestigt ist. Fig. 4 zeigt diese Halterung bei 16' mit gestrichelten Linien im eingeschwenkten Zustand, bei der sie unter dem Tisch 10 liegt, und mit durchgezogenen Linien bei 16 im ausgeschwenkten Zustand, in der sie als Auflage für eine anzukoppelnde Tischplatte oder dergleichen dienen kann. Hierzu hat die Halterung 16 auf ihrer Oberseite zwei Langlöcher 18 und 19.

Auf ihrer Unterseite hat die Halterung 16 eine Aussparung 22, die in Fig. 6 besonders gut erkennbar ist. Sie hat beim Ausführungsbeispiel etwa die Form eines Kreisringsegments mit einer Erstreckung von 90°, und in ihr befindet sich ein Vorsprung 23, der sich vom Mittelabschnitt 24 der Halterung 16 radial nach außen erstreckt, jedoch nur über einen Teil des Kreisringsektors, z.B, wie dargestellt, über etwa zwei Drittel der radialen Erstreckung dieses Kreisringsektors.

Wie Fig. 1 zeigt, befindet sich am unteren Ende des Tischbeins 11 eine zweite Halterung 26, die mit der Halterung 16 identisch ist und symmetrisch zu ihr angeordnet ist, wie das Fig. 1 zeigt. Anders gesagt, befindet sich bei der Halterung 16 die Aussparung 22 auf der Unterseite, während sie sich bei der Halterung 26 auf der Oberseite befindet, so daß diese Aussparungen einander zugewandt sind.

Wie Fig. 1 zeigt, befindet sich zwischen den beiden Halterungen 16 und 26 ein Kabelkanal 30, der, wie angedeutet, aus Blech oder Kunststoff besteht und mit Löchern 31 versehen ist, also z.B. aus sogenanntem Lochblech. Die Querschnittsform dieses Kabelkanals 30 geht aus Fig. 2 hervor, und sie ist so gewählt, daß sie von der Aussparung 22 und dem Vorsprung 23 etwa formschlüssig aufgenommen werden kann. Die genaue Form des Kabelkanals 30, sowie die Abweichung von der Form der Aussparung 22 im radialen Innenbereich, ergibt sich aus Fig. 2 in allen Einzelheiten.

An der radialen Außenseite hat der Kabelkanal 30 die Form eines Kreiszylinderabschnitts, und dieser hat in seiner Mitte eine längliche Öffnung 35, die sich über die gesamte Länge des Kabelkanals 30 erstreckt, also von der Halterung 16 bis zur Halterung 26. Die Ränder der länglichen Öffnung sind geschützt durch auf sie aufgebrachte Kunststoffteile 36, z.B. aus weichem PVC.

Um den Vorsprung 23 herum bildet der Kabelkanal 30 einen zu diesem Vorsprung etwa komplementären Trennsteg 40, der das Innere des Kabelkanals 30 teilweise in zwei gleich große und zueinander symmetrische Kabelkammern 41 und 42 unterteilt.

Zum Verschluß der länglichen Öffnung 35 dient ein Kunststoffteil 45, das in Fig. 3 im Querschnitt dargestellt ist. Zur Befestigung auf dem Trennsteg 40 hat es einen im Querschnitt stimmgabelförmigen Abschnitt 46 mit zwei Gabelzinken 47. Dieser Abschnitt 46 ist aus einem relativ harten PVC hergestellt, das sich nur wenig verformen läßt, so daß die Gabelzinken 47 nach dem Aufschieben auf den Trennsteg 40 diesen fest umschließen und eine kraftschlüssige Verbindung mit dem Trennsteg 40 entsteht.

An den Abschnitt 46 schließt sich ein zu diesem etwa senkrecht verlaufender Abschnitt 48 an, mit einem in Fig. 3 oberen Teil 49 und einem unteren Teil 50, deren freie Enden 51 bzw. 52 komplementär zu den Kunststoffrändern 36 des Kabelkanals 30 ausgebildet sind und im montierten Zustand gegen deren Innenseiten anliegen, vgl. Fig. 2. Im Gegensatz zum Abschnitt 46 ist der Abschnitt 48 aus einem weichen, elastischen PVC hergestellt, so daß seine Teile 49 bzw. 50 zum Einlegen oder Entnehmen eines Kabels bequem nach innen gedrückt werden können, wodurch eine entsprechende Öffnung entsteht, die sich dann anschließend von selbst wieder schließt, weil das Teil 49 oder Das Teil 50 von selbst in seine - in den Fig. 2 und 3 dargestellte - Ursprungslage zurückkehrt.

Wie Fig. 2 klar zeigt, bildet der Abschnitt 46 zusammen mit den Zinken 47 eine isolierende Trennwand im Kabelkanal 30 und trennt dessen beide Kammern 41 und 42 voneinander.

Bei der Herstellung werden Die Abschnitte 46 und 48 des Teils 45 gemeinsam extrudiert, was auch als Koextrusion bezeichnet wird.

Naturgemäß ist das Teil 45 nicht auf die dargestellte spezielle Form beschränkt, sondern kann den jeweiligen Bedürfnissen optimal angepaßt werden.

Die Halterung 26 wird am Tischbein 11 dadurch befestigt, daß dessen als Schraubteil ausgebildetes unteres Gleitstück 50 abgeschraubt wird. Die Halterung 26 kann dann auf das Tischbein 11 aufgeschoben werden, wobei sie den Kabelkanal 30 festhält. Zwischen der Halterung 26 und dem Gleitstück 50 wird bevorzugt, wie dargestellt, ein Ring 51 aus einem elastischen Werkstoff angebracht, z.B. aus Moosgummi, damit die beiden Halterungen 16 und 26 durch eine elastische Vorspannung in Richtung gegeneinander beaufschlagt sind.

Besonders vorteilhaft ist, daß der erfindungsgemäße Kabelkanal 12 zur Montage unter dem Tisch herausgeschwenkt werden kann, wodurch das Hereinlegen oder Herausnehmen von Kabeln außerordentlich vereinfacht wird. Nach der Montage wird dann der Kabelkanal einfach wieder unter den Tisch 10 zurückgeschwenkt, wo er nicht weiter stört.

Naturgemäß könnten die Teile 49, 50 auch gegen die Außenseite der Öffnung 35 anliegen und würden dann bei der Montage nach außen ausgelenkt. In gleicher Weise sind weitere Abwandlungen und Modifikationen möglich, ohne den Rahmen der Erfindung zu verlassen.

## Patentansprüche

1. Kabelkanal für einen Schreibtisch (10) oder dergleichen, mit einer verschließbaren länglichen Öffnung (35) zum Einlegen oder Entnehmen von Kabeln,
mit einem Verschlußteil (45) für diese Öffnung,
welches durch ein Verbindungsteil (46) aus einem im wesentlichen starren Kunststoff, insbesondere einem harten PVC, im Inneren des Kabelkanals (30) abgestützt ist und welches gegen die Ränder (36) der länglichen Öffnung (35) anliegende Abschnitte (49, 50) aus einem flexiblen Kunststoff, insbesondere aus einem weichen PVC, aufweist, die beim Einlegen eines Kabels elastisch nachgebend auslenkbar sind.

2. Kabelkanal nach Anspruch 1, dadurch gekennzeichnet, daß die Abschnitte (49, 50) aus flexiblem Kunststoff in Richtung zur Innenseite des Kabelkanals (30) auslenkbar ausgebildet sind.

3. Kabelkanal nach Anspruch 1 oder 2, dadurch gekennzeichnet, daß das Verschlußteil (48) und das Verbindungsteil (46) aus einem elastischen bzw. aus einem starren Kunststoff koextrudiert sind, insbesondere aus einem weichen und einem harten PVC.

4. Kabelkanal nach einem oder mehreren der vorhergehenden Ansprüche, dadurch gekennzeichnet, daß das Verbindungsteil (46) an seinem vom Verschlußteil (48) abgewandten Ende gabelförmig (47) ausgebildet ist, insbesondere nach Art einer Stimmgabel.

5. Kabelkanal nach Anspruch 4, dadurch gekennzeichnet, daß das gabelförmige Ende (47) auf einem im Kabelkanal (30) vorgesehenen Trennsteg (40) aufgeschoben ist und, zusammen mit diesem Trennsteg (40), den Kabelkanal (30) unterteilt (Kammern 41 und 42).

6. Kabelkanal nach einem oder mehreren der vorhergehenden Ansprüche, dadurch gekennzeichnet, daß der Kabelkanal (30) etwa in Form eines Kreissektors ausgebildet ist.

7. Kabelkanal nach einem oder mehreren der vorhergehenden Ansprüche, dadurch gekennzeichnet, daß an einem Tischbein (11) im Abstand voneinander zwei vorzugsweise ausschwenkbare Halterungen (16, 26) vorgesehen sind, welche zwischen sich den Kabelkanal (30) halten.

8. Kabelkanal nach Anspruch 7, dadurch gekennzeichnet, daß die Halterungen (16, 26) jeweils mit einer Aussparung (22) zur Aufnahme eines Endes des Kabelkanals (30) versehen sind.

9. Kabelkanal nach den Ansprüchen 5 und 8, dadurch gekennzeichnet, daß die Halterungen (16, 26) jeweils mit einem Vorsprung (23) zur Führung des Trennstegs (40) des Kabelkanals (30) versehen sind.

10. Kabelkanal nach Anspruch 7, 8 oder 9, dadurch gekennzeichnet, daß die obere ausschwenkbare Halterung (16) als Verbindungsteil zur Auflage einer benachbarten Tischplatte oder dergleichen ausgebildet ist.

11. Kabelkanal nach einem oder mehreren der Ansprüche 8 bis 10, dadurch gekennzeichnet, daß die untere ausschwenkbare Halterung (26) durch ein Schraubelement (50) lösbar im Bereich eines unteren Endes des Tischbeins (11) gehaltert ist.

12. Kabelkanal nach Anspruch 11, dadurch gekennzeichnet, daß zwischen der ausschwenkbaren Halterung (26) und dem Schraubelement (50) ein elastisches Teil (51), insbesondere ein Moosgummiring, vorgesehen ist.

13. Verwendung eines Kabelkanals nach einem oder mehreren der vorhergehenden Ansprüche als vertikaler Kabelkanal.

## Claims

1. Cable duct for a desk (10) or the like, with a closable elongate opening (35) for insertion or removal of cables, with a closing part (45) for this opening, which part is supported by a connecting part (46) made of an essentially rigid plastic, in particular a hard PVC, inside the cable duct (30), and comprises portions (49, 50) made of a flexible plastic, in particular of a soft PVC, which lie against the edges (36) of the elongate opening (35) and can be made to deflect elastically when a cable is inserted.

2. Cable duct according to claim 1, characterised in that the portions (49, 50) made of flexible plastic are embodied so as to be deflectable towards the inside of the cable duct (30).

3. Cable duct according to claim 1 or 2, characterised in that the closing part (48) and the connecting part (46) are co-extruded in an elastic and a rigid plastic, in particular in a soft and a hard PVC.

4. Cable duct according to one or more of the preceding claims, characterised in that at its end remote from the closing part (48) the connecting part (46) is the shape of a fork (47), in particular like a tuning fork.

5. Cable duct according to claim 4, characterised in that the fork-shaped end (47) is slid onto a partition (40) provided in the cable duct (30) and, together with this partition (40), sub-divides the cable duct (30) (chambers 41, 42).

6. Cable duct according to one or more of the preceding claims, characterised in that the cable duct (30) is substantially the shape of a circle sector.

7. Cable duct according to one or more of the preceding claims, characterised in that two mountings (16, 26) which can preferably be swung out and which hold the cable duct (30) between them are provided on a table leg (11) at a distance from one another.

8. Cable duct according to claim 7, characterised in that the mountings (16, 26) are each provided with a recess (22) to accommodate one end of the cable duct (30).

9. Cable duct according to claims 5 and 8, characterised in that the mountings (16, 26) are each provided with a projection (23) to guide the partition (40) of the cable duct (30).

10. Cable duct according to claim 7, 8 or 9, characterized in that the upper mounting (16) which can be swung out is embodied as a connecting part to support a neighbouring table top or the like.

11. Cable duct according to one or more of claims 8 to 10, characterized in that the lower mounting (26) which can be swung out is held detachably by a threaded element (50) in the area of the lower end of the table leg (11).

12. Cable duct according to claim 11, characterized in that an elastic part (51), in particular a foam rubber ring, is provided between the mounting (26) which can be swung out and the threaded element (50).

13. Use of a cable duct according to one or more of the preceding claims as a vertical cable duct.

## Revendications

1. Goulotte de câbles pour table de bureau (10) ou équivalent, comprenant
une ouverture allongée obturable (35) pour la mise en place ou l'enlèvement de câbles,
un élément de fermeture (45) pour cette ouverture, élément qui est soutenu à l'intérieur de la goulotte de câbles (30) par un élément d'assemblage (46) fait d'une matière sensiblement rigide, notamment de PVC dur, et qui présente des segments (49, 50) en matière plastique souple, notamment en un PVC mou, s'appuyant sur les bords (36) de l'ouverture allongée (35), qui peuvent fléchir en cédant élastiquement lors de la mise en place d'un câble.

2. Goulotte de câbles selon la revendication 1, caractérisée en ce que les segments (49, 50) en matière plastique flexible sont constitués de façon à pouvoir fléchir en direction du côté intérieur de la goulotte de câbles (30).

3. Goulotte de câbles selon les revendications 1 et 2, caractérisée en ce que l'élément de fermeture (48) et l'élément d'assemblage (46) sont co-extrudés respectivement en une matière plastique élastique et en une matière plastique rigide, notamment en un PVC et un PVC dur.

4. Goulotte de câbles selon une ou plusieurs des renvendications précédentes, caractérisée en ce que, à son extrémité éloigné de l'élément de fermeture (48), l'élément d'assemblage (46) est en forme de fourche (47), notamment à la façon d'un diapason.

5. Goulotte de câbles selon la revendication 4, caractérisée en ce que l'extrémité (47) en forme de fourche est emboîtée sur une cloison séparatrice (40) prévue dans la goulotte de câbles (30), et qu'avec cette cloison séparatrice (40), cette extrémité divise la goulotte de câbles (30) (chambres 41 et 42).

6. Goulotte de câbles selon une ou plusieurs des revendications précédentes, caractérisée en ce que la goulotte de câbles (30) présente à peu près la forme d'un secteur de cercle.

7. Goulotte de câbles selon une ou plusieurs des revendications précédentes, caractérisée en ce que, sur un pied (11) de la table, sont prévues, à distance l'une de l'autre, deux montures (16, 26) qui peuvent de préférence être dégagées par pivotement, qui tiennent la goulotte de câbles (30) entre elles.

8. Goulotte de câbles selon la revendication 7, caractérisée en ce que les montures (16, 26) sont munies chacune d'un évidement (22) destiné à recevoir une extrémité de la goulotte de câbles (30).

9. Goulotte de câbles selon les revendications 5 et 8, caractérisée en ce que les montures (16, 26) sont munies chacune d'une saillie (23) servant à guider la cloison séparatrice (40) de la goulotte de câbles (30).

10. Goulotte de câbles selon la revendication 7, 8 ou 9, caractérisée en ce que la monture pivotante supérieure (16) constitue un élément d'assemblage pour donner appui à un plateau de table adjacent ou équivalent.

11. Goulotte de câbles selon une ou plusieurs des revendications 8 à 10, caractérisée en ce que la monture pivotante inférieure (26) est fixée de façon séparable, par un élément vissé (50), dans la région d'une extrémité inférieure du pied (11) de la table.

12. Goulotte de câbles selon la revendication 11, caractérisée en ce qu'un élément élastique (51), en particulier une bague de mousse de caoutchouc, est prévu entre la monture pivotante (26) et l'élément vissé (50).

13. Utilisation d'une goulotte de câbles selon une quelconque des revendications précédentes, en tant que goulotte de câbles verticale.
